# EUROPÄISCHE PATENTSCHRIFT

(11) **EP 0 133 286 B1**
(45) Veröffentlichungstag und Bekanntmachung des Hinweises auf die Patenterteilung: **26.10.1988**
(21) Anmeldenummer: 84108770.3
(22) Anmeldetag: 25.07.1984
(51) Int. Cl.: B31B 21/14, B65H 5/10

(54) **Folienverarbeitungsmaschine**
Film processing machine
Machine à traiter des feuilles

(30) Priorität: 30.07.1983 DE 3327552; 05.10.1983 DE 3336108
(43) Veröffentlichungstag der Anmeldung: 20.02.1985
(73) Patentinhaber: Bendig, Johannes, D-4018 Langenfeld (DE); Bendig, Franz, D-4018 Langenfeld (DE)
(72) Erfinder: Bendig, Johannes, D-4018 Langenfeld (DE); Bendig, Franz, D-4018 Langenfeld (DE)
(74) Vertreter: Selting, Günther, Dipl.-Ing.

(56) Entgegenhaltungen:
- DE-A- 2 233 408
- DE-A- 2 305 800
- DE-A- 3 211 217
- DE-B- 2 141 045
- US-A- 4 223 883

## Beschreibung

Die Erfindung betrifft eine Folienverarbeitungsmaschine zum Herstellen, Stapeln und Ablegen von flachen Verpackungen aus thermoplastischer Kunststoffolie, wie Beuteln oder Säcken, mit einer in horizontaler Ebene arbeitenden Trenn- und Schweissvorrichtung zur Verarbeitung der dort vertikal zugeführten doppellagigen Folienbahnen und einer unmittelbar an die Trenn- und Schweissvorrichtung angeschlossenen Stapelvorrichtung, in der die Verpackungen hängend zu einem Stapel gehalten sind, und mit einem angeschlossenen, mit einer Fördervorrichtung versehenen Ablagetisch, auf der die Verpackungen abgelegt und dann wegtransportiert werden. Solche Folienverarbeitungsmaschinen sind bekannt, z. B. aus der DE-A-2 233 408.

Folienverarbeitungsmaschinen müssen geeignet sein, Beutel oder Säcke unterschiedlicher Ausbildungen herzustellen. Darunter sind nicht lediglich zu verstehen verschiedene Grössenmasse, sondern auch die verschiedenen Arten von Beuteln oder Säcken, so beispielsweise, ob es sich dabei um Beutel oder Säcke handelt, die mit einer Bodennaht, d.h. einer querverlaufenden Schweissnaht mit einem danebenliegenden Trennschnitt oder um eine Seitennaht handelt, d.h. zwei in einem Abstand zueinander parallel verlaufenden Schweissnähte, zwischen denen ein Trennschnitt vorgenommen wird. Solche Schweissnähte werden auch vielfach als doppelte Bodennaht bezeichnet.

Beutelherstellungsmaschinen sollen neben der Fähigkeit, unterschiedliche Beutelformate herzustellen, auch befähigt sein, Folien unterschiedlichster Eigenschaften zu verarbeiten, so Folien aus den unterschiedlichen Folienmaterialien, wie auch unterschiedlicher Foliendicken.

Manche Folien lassen sich gut verschweissen, aber schlecht erfassen und entsprechend als Folienbahn oder als fertige Beutel in der Verarbeitungsmaschine schlecht transportieren. Dicke Folien brauchen eine längere Schweisszeit, bei dünnen Folien ist die Schweisszeit in der Regel gering. Dies sind aber zufolge ihrer hohen Flexibilität sehr schwierig zu verarbeiten, insbesondere als fertige Beutel schwierig zu transportieren.

Da in einer Beutelherstellungsmaschine nicht lediglich aus der doppellagigen Folienbahn, meistens einem Halbschlauch oder Schlauch, die Beutel durch Querabschweissen und Quertrennen hergestellt werden, sondern auch innerhalb der Beutelherstellungsmaschine gestapelt und im Anschluss an ihre Stapelung ggf. als Stapel einer Weiterverarbeitung zugeführt werden, beispielsweise durch Anbringung von Ausstanzungen, ist es sehr wünschenswert, die einzelnen Beutel oder einen Stapel von Beuteln von der einen Bearbeitungsstation zur nächsten Verarbeitungsstation sicher zu führen. Sofern bei den heutigen hohen Verarbeitungsgeschwindigkeiten, beispielsweise einer Taktzahl von 100 bis 200 Beuteln pro Minute, ein Beutel den Transporteinrichtungen entgleitet oder nicht richtig erfasst wird, dann führt dies zu solchen Schwierigkeiten und Störungen, dass zur Behebung in vielen Fällen die gesamte Folienverarbeitungsmaschine stillgesetzt werden muss.

Die hohen Arbeitstakte bei der Herstellung von Beuteln oder Säcken führen bei der Stapelung in unmittelbarem Anschluss an die Herstellung vielfach dazu, dass die Schweissnähte vor der Stapelung nicht ausreichend abgekühlt sind und somit Beutel oder Säcke in unerwünschter Weise in der Stapelvorrichtung aneinanderbacken. Auch eine solche Massnahme führt zur Störung, zumindest bei der Nutzung der Beutel oder Säcke, beispielsweise in automatisch arbeitenden Abfüllanlagen oder bei der Entnahme eines Beutels von dem Stapel zum Zwecke der Benutzung oder bei dem Öffnen der Beutel an ihrem Einfüllrand.

In der Praxis erfolgt überwiegend das Aufschlagen von Beuteln auf Stifte, weil dies sehr sicher und bewährt ist. Hingewiesen werden kann in diesem Zusammenhang, dass auch bei der Herstellung von Zeitungen die einzelnen Blätter auf Stifte aufgeschlagen werden. In der Praxis ist es daher schwierig, die Stifte zu ersetzen.

Viele Beutel oder Beutelblocks müssen einer Weiterbehandlung zugeführt werden, beispielsweise zum Anbringen von Grifflochausstanzungen oder Ausschnitten, die Griffschlaufen geben. Auch ist es vielfach notwendig, Beutelblocks mit Lochungen zu deren Aufhängen oder mit Perforationen zu versehen, um die einzelnen Beutel von einem Block abtrennen zu können. Es wurden bereits Vorschläge unterbreitet, bei der Stapelung der Beutel mit deren Verblockung auch die Perforationsschnitte zum Abtrennen der Beutel anzubringen. Dies erfolgte aber nur in Verbindung mit Stiften, auf denen die einzelnen Beutel aufgeschlagen wurden. Diese Vorrichtungen müssen auf engstem Raum angebracht werden, weil sonst die Verluste an Folienmaterial zu gross sind.

Es gibt viele Verpackungsgüter, bei denen im Bereich des Beutels Nadelstiche als Ergebnis des vorherigen Aufstapelns auf Stifte sehr schädlich sind. Diese Schwierigkeit besteht nicht lediglich dadurch, dass die Nadelstiche als verbleibende, wenn auch kleine Löcher äussere Einflüsse in das Innere des Beutels zulassen. Bei vielen Beuteln, in denen insbesondere hochwertige teure Gegenstände verpackt werden, beispielsweise zum Zwecke der Verkaufsförderung, stören die Lochungen durch Nadelstiche in optischer Hinsicht.

Die DE-A 2233408 beschreibt ein Verfahren und eine Vorrichtung zum Ablegen von zu einem Block in vertikaler Ebene gestapelten, insbesondere durch Schweissung miteinander verbundenen Beutel oder dergleichen Verpackungen aus thermoplastischer Kunststoffolie in der Weise, dass die Beutel nach Ihrer Herstellung und Stapelung in vertikaler Ebene in ihrem oberen Bereich von einer Stapeleinrichtung festgehalten werden und in einem darunter befindlichen Bereich von einer Klemmeinrichtung, die den Stapel an der Stirnseite festklemmt. Nach diesem Festklemmen wird die Stapeleinrichtung gelöst und der obere Bereich des Stapels auf das Transportband umgelegt, dann auf diesem über eine Klemmrolle festgehalten und anschliessend die Klemmeinrichtung gelöst. Um dies zu ermöglichen, ist der mit Förderbändern versehene Ablagetisch um eine horizontale Achse drehbar. Diese Vorrichtung hat zu ihrer Funktion viele Klemmeinrichtungen und arbeitet langsam, weil zum Beginn eines neuen Stapels erst der vorhergehende Stapel auf dem Ablagetisch umgelegt und mit dessen Förderbändern wegtransportiert werden muss. Bei Beuteln grosser Länge bedarf dieser Abtransport einer gewissen Zeit. Schliesslich ist die Beutelstapelvorrichtung in der Weise vorgesehen, dass die Beutel jeweils nur von einer Seite dem Stapel zugeführt werden können. Dabei besteht die Gefahr, dass Beutel mit ihren Schweissnähten einander anbacken. Um dies zu vermeiden, muss der Takt der Beutelherstellung entsprechend langsamer sein.

Die vorliegende Erfindung geht von der Aufgabe aus, eine solche Folienverarbeitungsmaschine zu schaffen, bei der die Beutel oder Beutelstapel in den Stationen der Herstellung, der Stapelung und der Ablage unabhängig von deren Bemessung und deren Folienmaterial sowie Eigenschaften der Folie sicher erfasst werden. Auch wird von der Aufgabe ausgegangen, trotz hoher Taktzahl bei der Herstellung von Beuteln oder Säcken ein Anbacken der Beutel oder Säcke bei ihrer Stapelung durch noch nicht ausreichend abgekühlte Schweissnähte zu vermeiden und eine Vorrichtung zur Stapelung und Weiterberarbeitung eines Beutels oder eines Beutelblocks zu schaffen, die in Verbindung mit, aber auch ohne Stifte das Stapeln ermöglicht und eine ausreichend und sichere Weiterbearbeitung der Beutel nach ihrer Herstellung gestattet.

Zur Lösung dieser Aufgabe wird bei einer Folienverarbeitungsmaschine zum Herstellen, Stapeln und Ablegen von flachen Verpackungen aus thermoplastischer Kunststoffolie, wie Beuteln oder Säcken, mit einer in horizontaler Ebene arbeitenden Trenn- und Schweissvorrichtung zur Verarbeitung der dort vertikal zugeführten doppellagigen Folienbahnen und einer unmittelbar an die Trenn- und Schweissvorrichtung angeschlossenen, vorzugsweise mit Stapelstiften versehene Stapelvorrichtung, in der die Verpackungen hängend gehalten sind und mit einer angeschlossenen Fördervorrichtung, auf der die Verpackungen abgelegt und gegebenenfalls durch eine Stanzeinrichtung mit Ausstanzungen versehen und dann wegtransportiert werden, erfindungsgemäss vorgeschlagen, dass im Bereich zwischen der Stapelvorrichtung und dem Ablagetisch eine hin- und hergehende Greifeinrichtung angeordnet ist, die den Stapel der Verpackungen erfasst und zu dessen Ablage auf dem Ablagetisch über diesen verfahrbar ist.

Durch den erfindungsgemässen Vorschlag, die unmittelbar im Anschluss an die Herstellung gestapelten Beutel als Beutelstapel mit einer Greifeinrichtung zu ergreifen und mit dieser über einen Ablagetisch zu fahren und auf diesem abzulegen, wird erreicht, dass die Beutelstapel schnell herstellbar und mit grossen Unterschieden in der Länge herstellbar sind und sich wegtransportieren lassen.

Vorteilhafte Weiterbildungen der Erfindung sind in den abhängigen Ansprüchen 2-19 angegeben.

Die Erfindung lässt verschiedene Abwandlungen zu. So kann die hin- und hergehende Greifeinrichtung so ausgebildet sein, dass sie einen Stapel von Beuteln zu beiden Seiten an den vertikalen Seitenrändern erfasst.

Besonders vorteilhaft ist jedoch die weitere erfindungsgemässe Lösung, dass die Greifvorrichtung als Balken ausgebildet ist und sich in horizontaler Ebene über die wesentliche Breite der Folienverarbeitungsmaschine erstreckt. Durch diese Lösung wird erreicht, dass eine Greifvorrichtung mehrere nebeneinander angeordnete Beutelstapel erfassen kann. Diese Lösung beinhaltet auch, dass die Greifvorrichtung nicht auf die Breite der einzelnen hergestellten Beutel abgestimmt ist oder abgestimmt zu sein braucht, weil unabhängig von der Breite der einzelnen Beutel oder der Anzahl nebeneinander aufgereihter Beutel deren Erfassung gewährleistet ist.

In weiterer erfindungsgemässer Ausgestaltung wird vorgeschlagen, dass dem Greifer-Balken ein auf der anderen Seite des Beutelstapels vorhandener Gegenbalken zugeordnet ist, der sich ebenfalls über die wesentliche Breite der Beutelherstellungsmaschine erstreckt und mit dem Greifer- Balken zum Zwecke der Festklemmung des oder der Beutelstapel an dem Greiferbalken zusammenwirkt.

Eine besonders vorteilhafte Lösung sehen die Ansprüche 4 und 5 vor. Das Schwert dient dazu, die Beutel des Stapels in die Zange des Greifer- balkens einzubringen. Da der Greiferbalken hin-und hergehend bewegt ist, kann das Schwert ortsfest sein.

Durch die Festklemmung mit der Klemmleiste nach Anspruch 6 ergibt sich, dass bei Weiterbewegung des Greiferbalkens die Beutel des Stapels von dem Greiferbalken gelöst werden, so dass die endgültige Ablage an dem als Förderer ausgebildeten Ablagetisch erfolgen kann.

Mit dem Merkmal des Anspruchs 7 sichert die vorerwähnte Festklemmung des Beutelstapels an dem Förderer ebenfalls die vorherbestimmbare genaue Ortslage, so dass die Stanze an vorbestimmter Stelle des Beutelstapels zur Wirkung kommt.

Um auch die sichere Übergabe der einzelnen Beutel oder Säcke nach ihrer Herstellung auf die Stapelvorrichtung zu erreichen, werden in weiterer erfindungsgemässer Ausgestaltung die Merkmale des Anspruchs 8 vorgeschlagen.

Bei der erfindungsgemässen Vorrichtung werden die einzelnen Beutel vor dem Verlassen der Trenn- und Schweisseinrichtung durch die Saugwirkung an dem rotierenden Niederschläger gehalten und von diesem auf die Stifte aufgeschlagen. Diese Halterung an den Stiften befreit die Beutel von dem Niederschläger. Nach dem Stapeln einer vorbestimmten Anzahl von Beuteln erfasst die Greifeinrichtung den Beutelstapel und danach geben die Stapelstifte durch deren Zurückziehen den Beutelstapel frei. Nach dem Transport des Beutelstapels auf die Fördervorrichtung hält die Anpressleiste den Beutelstapel an der Fördervorrichtung fest und erst danach gibt die Greifvorrichtung den Beutelstapel frei.

Mit der Lösung nach Anspruch 9 wird folgendes erreicht: Wenn Beutel in einer Taktzahl von 100 Beuteln pro Minute hergestellt werden, erfolgt die Stapelung der Beutel, weil insgesamt zwei Stapelvorrichtungen vorhanden sind, im Takt von nur 50 Beuteln pro Minute. Daher ist, bezogen auf eine Stapelvorrichtung, die Zeit der Ablage des vorhergehenden Beutels zu dem nächsten Beutel ausreichend gross, so dass die Schweissnähte Gelegenheit hatten, sich abzukühlen.

Durch die im Anspruch 10 angegebene Weiterbildung wird erreicht, dass die Beutel oder Säcke eine sehr grosse Länge haben können, weil keine in der Vertikalebene der Beutelzufuhr vorhandene hindernde körperliche Drehachse des Schlägers vorhanden ist.

Um Beutel unmittelbar nach ihrer Herstellung weiterzubearbeiten und somit zwischen Herstellung und weiterer Bearbeitung einen Transport zu vermeiden, werden in weiterer erfindungsgemässer Ausgestaltung die Merkmale der Ansprüche 11 und 12 vorgeschlagen. Dadurch, dass im unmittelbaren Anschluss an die Herstellung der Beutel in einem Bereich unterhalb der Trenn-Schweisseinrichtung in Verbindung mit der Stapelvorrichtung zugleich Arbeitsflächen vorgesehen sind, die die Grundlage für die Weiterbearbeitung eines Beutels oder eines Beutelblocks ergeben, werden viele Vorteile erreicht. So erfolgt zur Weiterbearbeitung eines Beutels oder Beutelstapels keine Weiterbewegung. Dadurch ist mit geringem Aufwand eine exakte Positionierung der durchzuführenden Bearbeitungen möglich. Zugleich können die Bearbeitungswerkzeuge im Takt der Beutelherstellung arbeiten, so dass auch in dieser Hinsicht eine Vereinfachung stattfindet.

Die im Anspruch 13 angegebene Festhalte-Einrichtung der oberen horizontalen Arbeitsfläche kann verschiedene Ausbildungsformen mit verschiedenen Bewegungen haben. Dadurch, dass nach Anspruch 16 die Festhalte-Einrichtung mit einer Auflagefläche für die Kante des zu stapelnden Beutels versehen ist, wird ein Anbacken der Schweissnaht des aufzustapelnden Beutels mit dem vorhergehenden Beutel des Stapels vermieden.

Nach Anspruch 18 ist an jedem Schweissbalken, an der nach aussen gerichteten Seite ein elastisches, in Richtung nach aussen abgebogenes Blech vorhanden. Dieses Blech streift mit dem Niedergehen des Werkzeuges auf dem oberen Beutel in Richtung zu dessen Aussenkante und treibt damit die Luft zwischen den oberen Beutel und dem darunter liegenden Beutel aus.

Die Erfindung ist in den Zeichnungen beispielhaft erläutert. Es zeigen:
Fig. 1 in perspektivischer Darstellung und im wesentlichen schematisch die Folienverarbeitungsmaschine,
Fig. 2 in einem vertikalen Schnitt und im wesentlichen schematisch die Folienverarbeitungsmaschine nach Fig. 1,
Fig. 3-6 die Folienverarbeitungsmaschine nach Fig. 2 in verschiedenen Arbeitsstellungen,
Fig. 7 die Stapelvorrichtung nach Fig. 2 in Seitenansicht und teilweiser Darstellung,
Fig. 8 den Niederschläger nach Fig. 2 in anderer Sicht und teilweiser Darstellung,
Fig. 9 eine teilweise Darstellung des Greiferkopfes nach Fig. 2,
Fig. 10 das Fallschwert nach Fig. 2 in perspektivischer und teilweiser Darstellung.
Fig. 11 eine Verarbeitungsmaschine nach Fig. 2 mit abgewandelter Stapelvorrichtung,
Fig. 12 die Stapelvorrichtung nach Fig. 11 in perspektivischer und teilweiser Darstellung,
Fig. 13 die Stapelvorrichtung nach Fig. 11 in detaillierter Darstellung,
Fig. 14 einen vertikalen Schnitt durch eine abgewandelte Beutelherstellungsmaschine,
Fig. 15 eine Figur 14 gegenüber grössere Darstellung,
Fig. 16 eine Figur 15 gegenüber abgewandelte Lösung,
Fig. 17 einen Beutelblock in perspektivischer Darstellung,
Fig. 18 eine Figur 14 gegenüber weitere Abwandlung.

Nach Fig. 1 hat die Folienverarbeitungsmaschine 10 die Schweiss- und Stapeleinrichtung 11 mit den Seitenwangen 12 und 13 grösserer Höhe sowie den Ablagetisch 15 mit den Seitenwangen 16 und 17 geringerer Höhe. Der Teil zum Herstellen der Beutel und deren Stapelung kann mit dem Ablagetisch 15 eine bauliche Einheit darstellen. In vielen Fällen ist es jedoch zweckmässig, den Ablagetisch 15 als getrennte bauliche Einheit herzustellen und der Trennschweissvorrichtung mit der Stapelvorrichtung beizustellen. Dies ist in Fig. 1 schematisch durch die gestrichelte Linie 18, 18a angedeutet. Diese Ausführungen zeigen zugleich, dass der Ablagetisch 15, der zugleich mit einer später noch zu beschreibenden hin- und hergehenden Greifvorrichtung versehen ist, an Folienverarbeitungsmaschinen unterschiedlicher Ausbildung angebracht werden kann. Dies wird nachfolgend auch in Verbindung mit Fig. 11 beschrieben werden.

Die in den nachfolgenden Figuren 2 bis 6 dargestellten Elemente sind in den Seitenwandungen 13 und 14 bzw. 15 und 17 gelagert. Die Figuren 2 bis 6 zeigen zeichnerisch lediglich die Lagerung in den Wandungen 13 und 15.

Die zu verarbeitende doppellagige Folie 19 wird über eine erste Umlenkrolle 20 und zweite Umlenkrolle 20a dem Vorzugswalzenpaar 21, 22 zugeführt. Sie gelangt zwischen den Blaskamm-Röhrchen 23 und 24 hindurch zu der Trenn-schweisseinrichtung 25, bestehend aus den Schweissbalken 26 und 27, die über zugeordnete Stege 28, 29 mit Rollen 30, 31 an den Nocken 32 und 33 anliegen, die über entlsprechende Antriebswellen 34 und 35 angetrieben sind. Der Schweissbalken 27 ist mit einem Messer 36 versehen. Der Schweissbalken 26 hat eine entsprechende längsverlaufende Ausnehmung. Es sei bemerkt, dass die Trenn-Schweisseinrichtung bekannt ist. Sie kann durch eine andere Trenn- und Schweisseinrichtung ersetzt sein.

Unterhalb der Trenn-Schweisseinrichtung ist der rotierende Niederschläger 37 vorhanden, der aus dem Hohlrohr 38 und dem sich über die Länge des Rohres 38 auf einer etwa Kreislinie gebogenen Blechstreifen 39 besteht. Vorhanden sind von dem Hohlrohr 38 ausgehende sich über die Länge erstreckende Blasdüsen 40. Diese können in Gestalt eines längsverlaufenden Schlitzes vorhanden sein. Es kann sich auch um Bohrungen handeln, die in geringem Abstand hintereinander in einer oder in zwei Reihen vorhanden sind.

Zwei Lochreihen an Ausblasdüsen 40, 40a usw. sind in Figur 8 dargestellt. Der Niederschläger wirkt zusammen mit der Stapeleinrichtung, die zunächst aus einer sich parallel zum Rohr 38 sowie über die Breite der Maschine erstreckenden Leiste 41 besteht, die über ein Blech 42 an der Wandung 13 und entsprechend auch an der Wandung 14 angeschraubt ist, wie dies aus Figur 7 hervorgeht.

Hinter der Leiste 41 ist die Nadelleiste 43 angeordnet, die nach vorne in Richtung zu dem Niederschläger Nadeln 44 und, wie Figur 7 zeigt, in Abständen eine Vielzahl von Nadeln 44a und 44b hat. Die Nadelleiste ist an beiden Enden befestigt an der Kolbenstange 45 eines Pneumatikzylinders 46, der über Verbindungselemente an der Wandung 13 befestigt ist. Dadurch ist die Nadelleiste zurückziehbar, wie später noch beschrieben wird. Die Leiste 41 hat nach unten im Bereich der Nadeln 44 offene Ausnehmungen 47, 47a, während das Blech 39 gegenüberliegende, nach aussen offene Ausnehmungen 48, 48a hat.

In den Seitenwandungen 13, 16 sind Kettenräder 49, 50, 51 und 52 gelagert, die eine Kette 53 tragen. Die Kettenräder 49 und 52 sind mit auskuppelbaren Antrieben versehen. An den Seitenteilen 14 und 17 ist eine spiegelbildliche Anordnung vorhanden. Die Kette 53 trägt, wie auch aus Figur 9 zu ersehen ist, einen Greiferbalken 54, der aus dem oberen Balken 54a und dem unteren Balken 54b besteht, die zangenartig bewegbar sind. Nach Figur 9 besteht der untere Balken aus einem Querträger 55, der an seinen beiden Enden eine Kolben-Zylinder-Anordnung 56 trägt, damit über die Kolbenstange die Leiste 54b in abgegebener Doppelpfeilrichtung verschiebbar ist. Der obere Balken besteht aus einzelnen Abschnitten. Diese sind um die Achse 57 über eine Kolben-ZylinderAnordnung 58 an- und absenkbar. Eine nicht dargestellte Zugfeder sichert als Ausgangsstellung die Offenstellung. Die Balken haben an den einander zugekehrten Innenflächen gegenüberliegende und in Abständen befindliche Reihen an Höckern 58a. Zwischen diesen Höckern mit flachen schräg anlaufenden Keilflächen greift ein in Gestalt eines Bleches ausgebildetes Schwert 59 ein, das sich zwischen den Seitenwangen 13 und 14 erstreckt und an der Seitenwange 13 über einen Flansch 60 befestigt ist. Dieses Schwert hat entsprechend der Darstellung in Figur 10 in Abständen befindliche Ausnehmungen 61, 61a die so bemessen und in einem solchen Abstand angeordnet sind, dass zwischen diesen die vorerwähnten Höcker des Greiferbalkens eingreifen können. Der Greiferbalken 54 ist an der Seitenwandung 13 innerhalb einer Schiene 62 geführt.

Die in Figur 9 dargestellte Lösung erübrigt, dass am Maschinenrahmen 13 über Befestigungselemente 62, 62a der Luftzylinder 63 befestigt ist, an dessen Kolbenstange 64 eine sich über die Breite der Beutelmaschine erstreckende Klemmleiste 65 angeordnet ist, die zusammenwirkt mit dem Förderband 66, das um die beiden Walzen 67 und 68 geführt ist, die in dem Rahmen 16 und 17 gelagert sind. Die Walze 68 ist mit dem Motorantrieb versehen.

An den Rahmen 13 ist noch ein weiterer Pneumatikzylinder 69 befestigt, dessen Kolbenstange 70 an dem einen Schenkel 71 eines Winkelhebels 72 gelagert ist, der um die Achse 73 schwenkbar ist und der an seinem vorderen unteren Ende des Schenkels 74 das Kettenrad 75 trägt.

Nachdem die für die Funktion wesentlichen Bestandteile der Folienverarbeitungsmaschine beschrieben sind, sei nunmehr auf die Arbeitsweise in Verbindung mit den Figuren 2 bis 6 eingegangen.

Von der Folienbahn 19 werden durch die Trenn-Schweiss-Einrichtung 25 einzelne Beutel hergestellt und abgetrennt. Dabei steht der Niederschläger 37 in der in Figur 2 angegebenen Wartestellung. Bevor die Schweissbalken 26 und 27 den vom Schlauch abgetrennten Beutel freigeben, ist dieser durch die Saugöffnungen 40 am Niederschläger festgehalten. Dieser wird dann in angegebener Pfeilrichtung 76 im Uhrzeigersinn gedreht. Dabei schlägt das äussere Ende des Bleches 39, wie aus Figur 3 hervorgeht, die obere Kante des Beutels auf die über die Leiste 41 zum Beutel hin vorstehenden Stifte 44 auf. Da der Beutel auf dem Stift aufgeschlagen ist, wird er bei weiterer Rotation der Schlagleiste von dieser gelöst, wie das in Figur 3 angedeutet ist. Nachdem auf diese Weise eine vorbestimmte Anzahl von Beuteln aufgestapelt worden ist, wird über die Kette 53 durch den Antrieb des Kettenrades 49 der Greifer-Balken in Richtung zu dem Beutelstapel bewegt, und zwar so weit, dass das Schwert 59 zwischen die Balken 54 und 54b eingreift und die Folienlagen des Stapels damit die Zange öffnen. Der Beutelstapel wird somit gefaltet. Mit dem Zurückfahren des Greiferbalkens wandert die Zange aus dem Bereich des Schwertes mit dem Ergebnis, dass die Zange sich unter der Wirkung der Zugfeder 47 schliesst und die Beutel des Stapels dabei festhält.

Entsprechend der Darstellung in Figur 5 wird der Greiferbalken durch den Antrieb des Kettenrades 52 so weit über das Band 66 gefahren, dass das untere Ende des Beutelstapels noch im Bereich der Umlenkwalze 67 vorhanden ist. Dort wird das untere Ende des Beutelstapels durch die Klemmleiste 65 des Pneumatikzylinders 63 festgeklemmt mit dem Ergebnis, dass bei weiterer Bewegung des Greifer-Balkens 54 der Beutelblock aus der Zange herausgezogen wird und damit auf das Obertrum 66a des Bandes abgelegt wird, das in angegebener Pfeilrichtung 77 absatzweise bewegbar ist. Sofern Beutelstapel nur kurzer Länge abgelegt werden, dann soll der Greiferbalken 54 einen geringeren Höhenabstand zu dem Obertrum 66a des Bandes haben. Um dies zu erreichen, wird über den Pneumatikzylinder 69 und der Kolbenstange 70 und dem Hebel 72 das Kettenrad 75 in angegebener Drehrichtung 77a nach unten bewegt, so dass der Greiferbalken einen geringeren Höhenabstand zur Ablage hat. Vorhanden sind entsprechende die Kettenlänge ausgleichende Elemente.

Figur 6 zeigt, dass der Greiferbalken 54 bereits wieder in seine Wartestellung zurückgefahren worden ist, um bald den nächsten Beutel zu ergreifen. Der Klemmbalken 65 klemmt noch den Beutelstapel an der Walze 67 fest, wobei der Beutelstapel noch durch ein Stanzmesser 78, angetrieben durch die Kolbenstange 79 des Pneumatikzylinders 80, gestanzt wird.

Es ist zu ersehen, dass in keiner Phase des Bearbeitungsablaufes weder der einzelne Beutel noch der Stapel an Beuteln frei war, sondern bei allen seinen Bewegungsabläufen gehalten wurde. Dadurch ist ein genaues Ausrichten möglich. Auch ist mit dieser Lösung die Verarbeitung verschiedenartigster Beutelmaterialien in Bezug auf chemische Zusammensetzung, Flexibilität und sonstiger physikalischer Eigenschaften und unterschiedlicher Beutelformate, insbesondere in Bezug auf die Länge, möglich.

Die Ausbildung des sich über die Breite der Maschine erstreckenden Greiferbalkens, der mit den Gegenbalken auf der anderen Seite der Beutelstapel, besonders vorteilhaft in Gestalt eines Schwertes, das ortsfest gelagert ist, zusammenwirkt, ermöglicht die Erfassung der Beutelstapel unabhängig von der Breite der Beutelstapel. So ist verständlich, dass auch nebeneinander zwei oder noch mehr Beutelstapel gleichzeitig transportiert werden können, weil die erfindungsgemässe Lösung hier keine Beschränkung erkennen lässt.

Fig. 11 zeigt, dass der Greiferbalken in Verbindung mit dem Gegenbalken auf der anderen Seite der Beutel, vorteilhaft in Gestalt des ortsfesten Schwertes, auch zwei gegenüberliegende Beutelstapel erfassen und wegtransportieren kann, weil auch in dieser Hinsicht die erfindungsgemässe Lösung keinerlei Beschränkung unterworfen ist.

Fig. 11 zeigt, dass unterhalb der TrennSchweissvorrichtung zwei Stapelablagen vorhanden sind, so dass zu der bisher beschriebenen Stapelablage spiegelbildlich die Stapelablage 41 a, 42a mit der Nadelleiste 43a und deren Antrieb durch den Zylinder 46a hinzukommt. Es erfolgt die Arbeitsweise, dass der erste Beutel auf der ersten Stapeleinrichtung 41a, der zweite Beutel auf die zweite Stapeleinrichtung 41, der dritte Beutel wiederum auf der ersten Stapeleinrichtung 41 und so weiter aufgeschlagen wird, und zwar durch einen Schläger 81, der entsprechend der Darstellung in den Figuren 12 und 13 eine Leiste 82 hat, die sich über die Breite der Folienverarbeitungsmaschine erstreckt und an beiden Enden an einem Arm 83 gelagert ist, der an der Seitenwandung 13 an einem Drehzapfen 84 in angegebener Pfeilrichtung 85 hin- und hergehend schwenkbar gelagert ist. In Fig. 12 sind mit den Bezugszeichen 41 und 41a die Leisten bezeichnet, zwischen denen nach unten offenen Aussparungen 47 die Nadeln 44 durchgreifen.

Die Wirkungsweise sei anhand von Fig. 13 beschrieben.

Sofern durch die Schweissbalken 26 und 27 Beutel mit einer Seitennaht oder einer doppelten Bodennaht hergestellt werden und die Trenn-schweisseinrichtung zwei in einem Abstand hintereinander befindliche Schweisseinrichtungen 86, 86a und 87, 87a hat, dann ist es möglich, dass der Beutel oder Sack bei seinem Aufstapeln im Bereich der Stapeleinrichtung eine noch erhitzte Schweissnaht hat.

Sofern die Beutel mit geringer Taktzahl, beispielsweise 50 Beutel pro Minute hergestellt werden, dann ist zufolge der hier langsamen Verarbeitungszeit ein ausreichendes Abkühlen der Schweissnähte gegeben, insbesondere sofern entsprechend der Darstellung nach Fig. 2 die Luftblasröhrchen 23 und 24 vorhanden sind. Um eine höhere Taktzahl zu erreichen, wird vorgeschlagen, den ersten Beutel beispielsweise auf die Ablage 41a mit den Stiften 44a aufzuschlagen und den nachfolgenden Beutel auf die Ablage 41 mit den dortigen Stiften 44. Es erfolgt somit ein abwechselndes Aufschlagen auf die eine Ablage durch den einen Beutel und auf die gegenüberliegende Ablage durch den nachfolgenden Beutel.

Um dies zu erreichen, ist der Schläger im Bereich unterhalb der Schweisseinrichtung mit einer jeden Seite zugeordneten Ausblasöffnung 88 und 89 versehen. Sofern der Schläger nach links in Richtung zur Ablage 41a bewegt wird, dann blasen die Auslässe 88. Wird er in Richtung der Ablage 41 nach rechts bewegt, dann blasen die Auslässe 89, die sich über die gesamte Länge der Schlagleiste erstrecken. Sie können aus einem durchgehenden Schlitz, aber auch aus in dichtem Abstand befindlichen einzelnen Bohrungen bestehen. Um den notwendig schnellen Wechsel des Pendelschlägers zu erreichen, sind an den Armen, in Fig. 13 dargestellt, dem Arm 83, über Drehgelenke 90 und 91 Kolbenstangen 92 und 93 von Pneumatikzylindern 94 und 95 angeordnet, die über zugeordnete Halterungen 96 und 97 an Drehachsen 98 und 99 schwenkbar sind.

Fig. 13 zeigt ebenfalls das Schwert 59 in Verbindung mit der Zange aus den Balkenteilen 54a und 54b. Diese sind nach Fig. 13 an einer Kolbenstange 100 befestigt, weil der in den Zeichnungen dargestellte Kettenantrieb, der den Greiferbalken trägt, auch durch einen Pneumatikantrieb ersetzt sein kann.

Figur 14 zeigt die gegenüber der Figur 11 abgewandelte Lösung mit der Massgabe, dass ein Schläger 101 angewendet ist, der in Horizontalebene entsprechend der Doppelpfeilrichtung 102 hin- und hergehend bewegt ist. Vorhanden sind die Stifte 44 und 44a an zugeordneten, gegenüberliegenden Kolbenstangen der Zylinder 46 und 46a.

Nach den Figuren 15 und 16 ist unterhalb der Trenn- und Schweissvorrichtung 26 und 27 die Stapeleinrichtung 41 und 41a vorhanden mit den vertikalen Bereichen 103 und 103a sowie horizontalen Bereichen 104 und 104a. Der Schläger 101 ist an seiner Unterseite oder an seiner Oberseite befestigt an einem Förderband 105, das über Umlenkrollen 106 und 107 hin- und hergehend bewegt wird, so dass die Beutel nacheinanderfolgend abwechselnd auf die Stapeleinrichtung 41 und 41a aufgestapelt werden.

Den horizontalen Stapelflächen 104 sowie 104a sind Werkzeuge 108 bzw. 108a zugeordnet, die Lochungen, Stanzungen, Perforationen oder vorteilhaft Schweissungen ausführen. Es können aber lediglich auf Festhalte-Einrichtungen sein, deren Wirkungsweise in Verbindung mit Figur 16 beschrieben wird.

Figur 16 zeigt die Bewegung des Schlägers 101 in der Pfeilrichtung 109 nach rechts mit der Massgabe, dass das obere Ende des Beutels 110 zufolge des plötzlichen Schlages nach links abgebogen ist. Durch das Ausblasen von Luft aus der Düse 101a wird dann das obere Ende des Beutels, wie in gestrichelter Linie dargestellt ist, nach rechts abgelenkt. An der vertikalen Schiene 103 ist eine Beutelklemmleiste 111 angeordnet, die einen horizontalen Schenkel 112 und einen vertikalen Schenkel 113 hat. Der vertikale Schenkel ist mit einer Führung versehen, damit entgegen dem Druck einer Schraubenlinienfeder 114 eine Rückfederung stattfindet. Sobald der Schläger 101 oder gegebenenfalls eine an diesem angeordnete vorspringende Leiste 115 den Beutel an der Stapelleiste 112 angedrückt hat, dann ist zugleich mit diesem Zeitpunkt oder kurze Zeit später auch das obere Beutelende auf der Arbeitsfläche 104 bzw. dem darauf vorherigen Beutelende aufgelegt. Dann geht die Niederhaltevorrichtung 108 nach Figur 2 oder ein um die Achse 115 drehbarer Festhalter nach unten und klemmt das obere Beutelende fest. Dadurch ist die Lage des Beutels und zufolge der horizontalen Erstreckung der oberen Auflagefläche die Lage des Beutelblocks gesichert. Auf diese Weise kann das Bearbeiten erfolgen.

Aus Figur 16 ist zu ersehen, dass wahlweise nach dem einen System aber auch lediglich mit den Stiften gearbeitet werden kann.

Figur 17 zeigt Beutel, die durch Schweissnähte 117 in der Weise zu einem Block miteinander verbunden sind, dass in an sich bekannter Weise der nachfolgende Beutel mit dem vorhergehenden Beutel des Beutelblocks durch eine Schweissnaht verbunden wird. Dazu sind die beiden Schweissbalken 108, 108a vorhanden. An diesen sind jeweils elastische Bleche 117, 117a angeordnet, die mit dem Niedergehen des Schweissbalkens die Luft zwischen den Beuteln austreiben und somit zusammengedrückte Stapel ergeben, die das Verschweissen zum Stapel begünstigen und nahezu fluchtende Kanten 118, 118a ergeben. Die Niederhalter oder Festhalter 116, 116a haben horizontale Auflageflächen 119, 119a für die stirnseitigen Kanten der Beutel, so dass deren gegebenenfalls noch klebefähigen Schweissnähte 120, erhalten, durch die die Schweisseinrichtung 26, 27 nicht einander anbacken können. Zum Festhalten des Beutelstapels wirken die Schweissbalken 108 und Festhaltevorrichtung abwechselnd untereinander, so dass es keiner besonderen Nadeln 44, 44a bedarf.

## Patentansprüche

1. Folienverarbeitungsmaschine (10) zum Herstellen, Stapeln und Ablegen von flachen Verpakkungen aus thermoplastischer Kunststoffolie, wie Beuteln oder Säcken, mit einer in horizontaler Ebene arbeitenden Trenn- und Schweissvorrichtung zur Verarbeitung der dort vertikal zugeführten doppellagigen Folienbahnen und einer unmittelbar an die Trenn- und Schweissvorrichtung angeschlossenen Stapelvorrichtung (41, 44), in der die Verpackungen hängend zu einem Stapel gehalten sind und mit einem angeschlossenen, mit einer Fördervorrichtung (66) versehenen Ablagetisch (15), auf den die Verpackungen abgelegt und dann wegtransportiert werden, dadurch gekennzeichnet, dass im Bereich zwischen der Stapelvorrichtung (41, 44) und dem Ablagetisch (15) eine hin- und hergehende Greifeinrichtung (54) angeordnet ist, die den Stapel der Verpackungen erfasst und zu dessen Ablage auf dem Ablagetisch über diesen verfahrbar ist.

2. Folienverarbeitungsmaschine nach Anspruch 1, dadurch gekennzeichnet, dass die Greifeinrichtung (54) als Balken ausgebildet ist und sich in horizontaler Ebene über die wesentliche Breite der Folienverarbeitungsmaschine (10) erstreckt.

3. Folienverarbeitungsmaschine nach Anspruch 2, dadurch gekennzeichnet, dass dem Greifer- Balken (54) ein auf der anderen Seite des Beutelstapels vorhandener Gegenbalken (59) zugeordnet ist.

4. Folienverarbeitungsmaschine nach Anspruch 2, dadurch gekennzeichnet, dass der Greifer- Balken (54) einen oberen Balkenteil (54a) und einen unteren Balkenteil (54b) aufweist, die nach Art einer Zange um eine horizontale Drehachse oder zugeordnete horizontale Drehachsen (55, 56) schwenkbar sind und zwischen dem oberen Balkenteil (54a) und dem unteren Balkenteil (54b) bei Faltung des dazwischenliegenden Stapels ein Schwert (59) eingreift.

5. Folienverarbeitungsmaschine nach Anspruch 4, dadurch gekennzeichnet, dass die beiden Balkenteile (54a und 54b) der Greifeinrichtung (54) an ihren einander zugekehrten Flächen mit in Abständen befindlichen Höckern (58a) versehen sind, zwischen denen die durch Ausnehmungen (61) des Schwertes (59) gebildeten Zungen eingreifen.

6. Folienverarbeitungsmaschine nach Anspruch 1, dadurch gekennzeichnet, dass in der Folienverarbeitungsmaschine eine sich über deren wesentliche Breite erstreckende hin- und hergehende Klemmleiste angeordnet ist, die den von der Greifeinrichtung (54) auf das Förderband aufgelegten Stapel der Verpackungen an dem Förderband festklemmt.

7. Folienverarbeitungsmaschine nach Anspruch 1, dadurch gekennzeichnet, dass am Ablagetisch (78) eine Stanze zum Anbringen von Ausstanzungen im Stapel der Verpackungen vorhanden ist.

8. Folienverarbeitungsmaschine nach Anspruch 1, dadurch gekennzeichnet, dass die Stapeleinrichtung einen rotierenden Niederschläger (37) aus einem Hohlrohr (38) hat, an dem ein gebogener, sich über die Länge des Rohres erstreckender Blechstreifen (39) angeordnet ist, in dem Hohlrohr und in dem Blechstreifen sich über deren Länge erstreckende Saugöffnungen (40) vorhanden sind und an der äusseren Kante des Blechstreifens in Abständen, die den Abständen der Stapelstifte (44) der Stapeleinrichtung entspricht, nach aussen offene Ausnehmungen (48) vorhanden sind.

9. Folienverarbeitungsmaschine nach Anspruch 1, dadurch gekennzeichnet, dass dicht unterhalb der Trenn- und Schweissvorrichtung und zu die ser parallel verlaufend spiegelbildlich zur Vertikalebene der Zufuhr der Verpackungen eine rechte Seite von Stapelstiften (44) und eine linke Reihe von Stapelstiften (44a) angeordnet ist und ein Schläger solcher Art vorhanden ist, der abwechselnd die eine Verpackung auf die rechte Reihe von Stapelstiften (44) und die nachfolgende Verpackung auf die linke Reihe von Stapelstiften (44a) aufschlägt.

10. Folienverarbeitungsmaschine nach Anspruch 9, dadurch gekennzeichnet, dass der Schläger (81) aus einer sich über die Breite oder wesentliche Breite der Beutelherstellungsmaschine (10) erstreckenden Leiste (82) besteht, die um eine Horizontalachse (84) hin- und herschwingend gelagert ist und die Leiste (82) an beiden, den Stiftreihen (44, 44a) zugerichteten Seiten mit Ausblasöffnungen (88, 89) versehen ist.

11. Folienverarbeitungsmaschine nach Anspruch 9, dadurch gekennzeichnet, dass die Stapelvorrichtung (41, 44) eine horizontale Arbeitsfläche (104) aufweist, mit der in Verbindung mit Werkzeugen (108, 108a) eine Weiterbearbeitung der Verpackungen oder des Stapels der Verpakkungen erfolgt.

12. Folienverarbeitungsmaschine nach Anspruch 11, dadurch gekennzeichnet, dass die Stapelvorrichtung einen ersten vertikalen Bereich (103) hat, an der die Verpackungen gestapelt werden und einen sich daran anschliessenden, nach aussen gerichteten horizontalen Bereich (104), an dem die Verpackungen oder der Block der Verpackungen verarbeitet wird.

13. Folienverarbeitungsmaschine nach Anspruch 12, dadurch gekennzeichnet, dass der erste vertikale Bereich (103) mit einer in horizontaler Ebene verlaufenden Stapelleiste (111) versehen ist und an der horizontalen darüberliegenden Ablage (104) eine im Takt der Stapelung arbeitende Festhalte-Einrichtung (108, 116) vorhanden ist.

14. Folienverarbeitungsmaschine nach Anspruch 13, dadurch gekennzeichnet, dass die Stapelleiste (111) entgegen dem Druck einer Feder (114) verschiebbar ist.

15. Folienverarbeitungsmaschine nach Anspruch 13, dadurch gekennzeichnet, dass die Festhalte-Einrichtung (116) der oberen horizontalen Arbeitsfläche (104) aus einer Welle (115) besteht, an der hin- und hergehend drehbar Festhaltefinger vorhanden sind.

16. Folienverarbeitungsmaschine nach Anspruch 15, dadurch gekennzeichnet, dass die Festhaltefinger (116, 116a) mit jeweils einer Aufla-_{'} gefläche (119, 119a) für die Kante des Beutels versehen sind.

17. Folienverarbeitungsmaschine nach Anspruch 11, dadurch gekennzeichnet, dass das Werkzeug (108, 108a) aus einem Schweissbalken zum Verblocken der Beutel besteht.

18. Folienverarbeitungsmaschine nach Anspruch 17, dadurch gekennzeichnet, dass an jedem Schweissbalken (108, 108a) an der nach aussen gerichteten Seite ein elastisches, in Richtung nach aussen abgebogenes Abstreifblech (117, 117a) vorhanden ist.

19. Folienverarbeitungsmaschine nach Anspruch 1 und einem oder mehreren der Ansprüche 2 bis 7, dadurch gekennzeichnet, dass der Abstand der Stapeleinrichtung (41, 104) zur Trenn-schweisseinrichtung (26, 27) veränderlich ist.

## Claims

1. Foil processing machine (10) for producing, stacking and depositing flat packings of thermoplastic plastics foil such as bags or sacks, comprising a separating and welding means operating in a horizontal plane for processing the double- layered foil sheets vertically supplied thereat and a stacking means (41, 44) immediately connected to the separating and welding means, in which stacking means the packings are held hanging to form a stack, and comprising a connected depositing table (15) provided with a conveying means (66), on which depositing table the packings are deposited and then moved away, characterized in that in the area between the stacking means (41, 44) and the depositing table (15) there is arranged a reciprocating gripping device (54) gripping the stack of the packings and being movable across said depositing table for depositing said stack of packings thereon.

2. Foil processing machine according to claim 1, characterized in that the gripping device (54) is arranged as a beam extends in a horizontal plane substantially across the width of the foil processing machine (10).

3. Foil processing machine according to claim 2, characterized in that to the gripping beam (54) there is assigned a counter-beam (59) provided at the other side of the stack of bags.

4. Foil processing machine according to claim 2, characterized in that the gripping beam (54) comprises an upper beam portion (54a) and a lower beam portion (54b) which beam portions are pivotable in the manner of pliers about a horizontal axis of rotation or a plurality of assigned horizontal axes of rotation (55, 56) and in that a sword (59) engages between the upper beam portion (54a) and the lower beam portion (54b) when the stack interposed therebetween is being folded.

5. Foil processing machine according to claim 4, characterized in that both beam portions (54a and 54b) of the gripping device (54) have their mutually facing surfaces provided with spaced protrusions (58a) being engaged therebetween by the tongues formed by recesses (61) of the sword (59).

6. Foil processing machine according to claim 1, characterized in that in the foil processing machine and extending substantially across the width thereof, there is arranged a reciprocating clamping bar for clamping to the conveyer belt the stack of the packings deposited onto the conveyer belt by the gripping device (54).

7. Foil processing machine according to claim 1, characterized in that a punch for providing punched portions in the stack of the packings is arranged at the depositing table (78).

8. Foil processing machine according to claim 1, characterized in that the stacking means comprises a rotating depositer (37) made of a hollow tube (38), at which depositer there is arranged a curved sheet-metal strip (39) extending along the length of the tube, suction openings (40) are provided in said hollow tube and said sheet-metal strip and extend along the length thereof, and outwardly opened recesses (48) are provided at the outer edge of the sheet-metal strip at distances corresponding to the distances of the stacking pins (44) of said stacking means.

9. Foil processing machine according to claim 1, characterized in that closely below the separating and welding means, extending parallel thereto and in the manner of a mirror image with regard to the vertical plane of the supply of packings, there are arranged a right array of stacking pins (44) and a left row of stacking pins (44a) and there is provided a depositer of a type which alternately strikes the one packing onto the right row of stacking pins (44) and the succeeding packing onto the left array of stacking pins (44a).

10. Foil processing machine according to claim 9, characterized in that the depositer (81) consists of a bar (82) extending across the width or substantially across the width of the bag producing machine (10), which bar is supported to reciprocate about a horizontal axis (84), said bar (82) being provided with blowout openings (88, 89) at those two sides which face the rows of pins (44, 44a).

11. Foil processing machine according to claim 9, characterized in that the stacking means (41, 44) comprises a horizontal working face (104) which cooperates with tools (108, 108a) for further processing of the packings or the stack of the packings.

12. Foil processing machine according to claim 11, characterized in that the stacking means is provided with a first vertical portion (103) for stacking the packings thereat, and with an adjoining, outwardly directed horizontal portion (104) for processing the packings or the stack of packings thereat.

13. Foil processing machine according to claim 12, characterized in that the first vertical portion (103) is provided with a stacking bar (111) extending in a horizontal plane and a holding device (108, 116) is arranged at the horizontal tray (104) the- reabove, which holding device operates in the cycle of the stacking process.

14. Foil processing machine according to claim 13, characterized in that the stacking bar (111) is displaceable against the pressure of a spring (114).

15. Foil processing machine according to claim 13, characterized in that the holding device (116) of the upper horizontal working face (104) consists of a shaft (115) at which shaft there are provided holding fingers to be rotated in reciprocating motion.

16. Foil processing machine according to claim 15, characterized in that the holding fingers (116, 116a) are each provided with one supporting surface (119, 119a) for the edge of the bag.

17. Foil processing machine according to claim 11, characterized in that the tool (108, 108a) consists of a welding beam for blocking the bags.

18. Foil processing machine according to claim 17, characterized in that at each welding beam (108, 108a) at the outwardly directed side there is provided an elastic stripping sheet-metal piece (117, 117a) bent off in outward direction.

19. Foil processing machine according to claim 1 and one or a plurality of claims 2 to 7, characterized in that the distance of the stacking means (41, 44) to the separating and welding means (26, 27) is changeable.

## Revendications

1. Machine à traiter des feuilles (10) pour fabriquer, empiler et classer des emballages plats faits d'une feuille de matière synthétique thermoplastique, comme les poches ou les sacs, comportant un dispositif de séparation et de soudage travaillant dans un plan horizontal pour traiter les lés de feuilles à double couche qui sont introduits verticalement et un dispositif d'empilage (41, 44), immédiatement adjacent au dispositif de séparation et de soudage, dans lequel les emballages pendants sont maintenus en un empilement et comportant une table de réception (15) munie d'un dispositif de transport (66) sur lequel les emballages sont déposés puis transportés, caractérisée en ce que dans la zone comprise entre le dispositif d'empilement (41, 44) et la table de réception (15) est disposé un dispositif de prise à va et vient (54) qui saisit l'empilement des emballages et peut se déplacer au-dessus de la table de réception pour y déposer cet empilement.

2. Machine à traiter des feuilles selon la revendication 1, caractérisée en ce que le dispositif de prise (54) est agencé sous la forme d'un bras et s'étend dans un plan horizontal sur l'essentiel de la largeur de la machine à traiter des feuilles (10).

3. Machine à traiter des feuilles selon la revendication 2, caractérisée en ce qu'au bras de prise (54) est associé un bras opposé (59) présent sur l'autre côté de l'empilement de poches.

4. Machine à traiter des feuilles selon la revendication 2, caractérisée en ce que le bras de prise (54) présente une pièce de bras supérieure (54a) et une pièce de bras inférieure (54b), qui peuvent pivoter à la façon d'une pince autour d'un axe de rotation vertical ou d'axes de rotation horizontaux qui y sont associés (55, 56) et en ce qu'une lame (59) s'engage entre la pièce de bras supérieure (54a) et la pièce de bras inférieure (54b) lors du pliage de l'empilement qui se trouve entre elles.

5. Machine à traiter des feuilles selon la revendication 4, caractérisée en ce que les deux pièces de bras (54a) et (54b) du dispositif de prise (54) sont munies sur leurs surfaces tournées l'une vers l'autre de bosses (58a) se trouvant à des intervalles, et entre lesquelles s'engagent des languettes déterminées par des évidements (61) de la lame (59).

6. Machine à traiter des feuilles selon la revendication 1, caractérisée en ce que dans la machine à traiter des feuilles est disposée une languette de serrage à va et vient s'étendant sur l'essentiel de sa largeur, et qui serre contre la bande de transport l'empilement des emballages disposé sur la bande de transport par le dispositif de prise (54).

7. Machine à traiter des feuilles selon la revendication 1, caractérisée en ce que sur la table de réception (78) se trouve une presse pour effectuer des découpages dans l'empilement des emballages.

8. Machine à traiter des feuilles selon la revendication 1, caractérisée en ce que le dispositif d'empilement comporte un rabatteur rotatif (37) fait d'un tube creux (38) sur lequel est disposée une bande de tôle (39) courbée s'étendant sur la longueur du tube, en ce que dans le tube creux et dans la bande de tôle se trouvent des ouvertures d'aspiration (40) s'étendant sur leur longueur et en ce que le bord extérieur de la bande de tôle sont prévus, à des intervalles qui correspondent aux intervalles des chevilles d'empilage (44) du dispositif d'empilement, des évidements ouverts vers l'extérieur (48).

9. Machine à traiter des feuilles selon la revendication 1, caractérisée en ce qu'immédiatement en-dessous du dispositif de séparation et de soudure et courant parallèlement à celui-ci, de façon inversée par rapport au plan vertical de l'amenée des emballages, est disposé un côté droit de chevilles d'empilage (44) et une rangée gauche de chevilles d'empilage (44a) et un battant de nature telle qu'alternativement un emballage est appliqué sur la série droite de chevilles d'empilage (44) et l'emballage suivant sur la série gauche de chevilles d'empilage (44a).

10. Machine à traiter des feuilles selon la revendication 9, caractérisée en ce que le battant (81) se compose d'une languette (82) s'étendant sur la largeur ou sur l'essentiel de la largeur de la machine à fabriquer des poches (10) et qui est montée de manière à basculer de part et d'autre autour d'un axe horizontal (84) et en ce que la languette (82) est munie des deux côtés tournés vers les séries de chevilles (44, 44a) d'ouvertures de soufflage (88, 89).

11. Machine à traiter des feuilles selon la revendication 9, caractérisée en ce que le dispositif d'empilement (41, 44) présente une surface de travail horizontale (104) avec laquelle en liaison avec des outils (108,108a) s'effectue un traitement ultérieur des emballages ou de l'empilement d'emballages.

12. Machine à traiter des feuilles selon la revendication 11, caractérisée en ce que le dispositif d'empilement comporte une première zone verticale (103) où les emballages sont empilés et une zone horizontale lui faisant suite, orientée vers l'extérieur (104), où les emballages ou le bloc d'emballages sont traités.

13. Machine à traiter des feuilles selon la revendication 12, caractérisée en ce que la première zone verticale (103) est munie d'une bande d'empilement (111) courant dans un plan horizontal et en ce que sur le dépôt qui se trouve disposé dessus horizontalement (104) est prévu un dispositif de maintien (108,116) travaillant au rythme de l'empilement.

14. Machine à traiter des feuilles selon la revendication 13, caractérisée en ce que la bande d'empilement (111) peut être déplacée à l'encontre de la pression d'un ressort (114).

15. Machine à traiter des feuilles selon la revendication 13, caractérisée en ce que le dispositif de maintien (116) de la surface de travail horizontale supérieure (104) se compose d'un arbre (115) sur lequel se trouvent des doigts de maintien pouvant pivoter avec va et vient.

16. Machine à traiter des feuilles selon la revendication 15, caractérisée en ce que les doigts de maintien (116, 116a) sont munis chacun d'une surface d'appui (119, 119a) pour le bord de la poche.

17. Machine à traiter des feuilles selon la revendication 11, caractérisée en ce que l'outil (108, 108a) se compose d'un bras de soudure pour le blocage des poches.

18. Machine à traiter des feuilles selon la revendication 17, caractérisée en ce que sur chaque bras de soudage (108, 108a) du côté orienté vers l'extérieur, est prévu une tôle de raclage (117, 117a) élastique, courbée vers l'extérieur.

19. Machine à traiter des feuilles selon la revendication 1 et l'une ou plusieurs des revendications 2 à 7, caractérisée en ce que l'intervalle entre le dispositif d'empilage (41, 104) et le dispositif de séparation-soudage (26, 27) est modifiable.
